# EUROPÄISCHE PATENTSCHRIFT

(11) **EP 3 450 663 B1**
(45) Veröffentlichungstag und Bekanntmachung des Hinweises auf die Patenterteilung: **19.08.2020**
(21) Anmeldenummer: 18171621.8
(22) Anmeldetag: 09.05.2018
(51) Int. Cl.: E05C 9/10, E05B 17/20, E05B 15/00, E05C 9/04

(54) **VERRIEGELUNGSANORDNUNG FÜR EINEN FLÜGEL**
LOCK FOR A WING
DISPOSITIF DE VERROUILLAGE POUR UN BATTANT

(30) Priorität: 28.08.2017 DE 102017214978
(43) Veröffentlichungstag der Anmeldung: 06.03.2019
(73) Patentinhaber: GEZE GmbH, 71229 Leonberg (DE)
(72) Erfinder: Röckle, Jürgen, 73230 Kirchheim (DE); Schunn, Stephan, 71120 Grafenau (DE)

(56) Entgegenhaltungen:
- EP-A1- 2 112 302
- EP-A2- 0 955 432
- EP-A2- 2 754 800
- FR-A1- 2 711 388
- US-A- 5 664 812
- US-A- 5 709 111
- US-A1- 2016 208 525

## Beschreibung

Die Erfindung betrifft eine Verriegelungsanordnung für einen Flügel der im Oberbegriff des Patentanspruchs 1 genannten Art sowie eine korrespondierende Anlage mit mindestens einem bewegbaren Flügel und einer solchen Verriegelungsanordnung.

Aus dem Stand der Technik sind Verriegelungsanordnungen für einen Flügel in verschiedenen Variationen bekannt. Eine solche Verriegelungsanordnung für einen Flügel umfasst in der Regel einen Treibriegel, welcher mindestens eine Treibstange aufweist und zwischen einem verriegelten Zustand, in welchem die mindestens eine Treibstange mit einem ersten Ende in eine korrespondierende Aussparung eingreift, und einem entriegelten Zustand bewegbar ist, in welchem das erste Ende der mindestens einen Treibstange außerhalb der korrespondierenden Aussparung angeordnet ist.

Aus der EP 1 191 182 A2 ist beispielsweise ein Treibriegel für eine schwellenlose Mehrflügeltür bekannt. Der Treibriegel besteht aus einer sich durch den in einem Flügel der Mehrflügeltür angeordneten Betätigungsmechanismus des Treibriegels hindurch erstreckenden Stange. Dabei ist die Stange mindestens in ihrem eine absenkbare Absenkdichtung durchstoßenden Abschnitt abgeflacht und die Absenkdichtung weist eine entsprechende führende Öffnung für den abgeflachten Abschnitt auf. Dabei verfügt das Dichtungsprofil der Absenkdichtung in der zum Anpressen auf einen Boden vorgesehenen Dichtfläche über eine den abgeflachten Abschnitt durchlassende Öffnung. Bei asymmetrisch bezüglich der Mittelebene der Absenkdichtung und verschoben in Richtung des sich schließenden Flügels angeordneter Öffnung in dem Dichtungsprofil ist die Funktion des Schließens des Treibriegels mit vollständiger Dichtheit der Tür besonders einfach zu bewerkstelligen.

Ferner sind Verriegelungsanordnungen für einen Flügel nach den US 5 709 111 A, EP 0 955 432 A2 oder FR 2 711 388 A1 bekannt.

Der Erfindung liegt die Aufgabe zugrunde, eine Verriegelungsanordnung für einen Flügel und eine korrespondierende Anlage mit mindestens einem bewegbaren Flügel und einer solchen Verriegelungsanordnung anzugeben, welche eine Entriegelung durch Manipulation verhindert oder zumindest erschwert.

Diese Aufgabe wird durch die Merkmale der Verriegelungsanordnung für einen Flügel nach Patentanspruch 1 und durch die Merkmale der Anlage nach Patentanspruch 12 löst.

Vorteilhafte Ausgestaltungen und Weiterbildungen der Erfindung sind in den übrigen Ansprüchen angegeben.

Um eine Verriegelungsanordnung für einen Flügel, mit einem Treibriegel, welcher mindestens eine Treibstange aufweist, sowie eine Anlage mit mindestens einem bewegbaren Flügel und einer solchen Verriegelungsanordnung anzugeben, welche eine Entriegelung durch Manipulation verhindert oder zumindest erschwert, weist eine Rückschiebesicherung ein Sperrelement auf, welches sich im verriegelten Zustand bei einer Manipulation der mindestens einen Treibstange verkantet und eine Bewegung der mindestens einen Treibstange blockiert, welche ein erstes Ende der mindestens einen Treibstange aus einer korrespondierenden Aussparung bewegen würde. Der Treibriegel ist zwischen dem verriegelten Zustand, in welchem die mindestens eine Treibstange mit dem ersten Ende in die korrespondierende Aussparung eingreift, und einem entriegelten Zustand bewegbar, in welchem das erste Ende der mindestens einen Treibstange außerhalb der korrespondierenden Aussparung angeordnet ist.

Zudem wird eine Anlage vorgeschlagen, welche mindestens einen beweglichen Flügel und eine solche Verriegelungsanordnung aufweist. Die Anlage kann beispielsweise als Türanlage mit mindestens einem Türflügel oder als Fensteranlage mit mindestens einem Fensterflügel ausgeführt werden.

Durch die Rückschiebesicherung mit Sperrelement, kann eine Entriegelung der Verriegelungsanordnung durch Zurückschieben der mindestens einen Treibriegelstange in vorteilhafter Weise verhindert oder zumindest erschwert werden. Das Zurückschieben wird dadurch verhindert, dass sich das Sperrelement beim Anheben einer unteren Treibstange bzw. beim Hinunterdrücken einer oberen Treibstange beispielsweise mit einem Gehäuse der Betätigungsmechanik verkanten bzw. verhaken kann. Das Verkanten bzw. Verhaken des Sperrelements ermöglicht eine einfache und robuste Blockierung der manipulierten Schiebebewegung der mindestens einen Treibriegelstange im verriegelten Zustand der Verriegelungsanordnung.

Erfindungsgemäß umfasst die mindestens eine Treibstange zwei Teiltreibstangen, umfassen, zwischen denen ein winkliger Grundkörper der Rückschiebesicherung drehbar angeordnet ist. Die Ausführung des Grundkörpers als Winkelelement ermöglicht in vorteilhafter Weise eine besonders kompakte und einfache Bauform der Verriegelungsanordnung mit einer geringen Teilezahl, welche einfach montiert und kostengünstig beschafft werden kann. Hierbei ist der winklige Grundkörper in vorteilhafter Weise so zwischen den beiden Teiltreibstangen gelagert, dass eine von den Teiltreibstangen in den Grundkörper eingeleitete durch Manipulation erzeugte Druckkraft eine Drehbewegung des Grundkörpers um eine Drehachse bewirkt, welche das Sperrelement gegen ein Gehäuse eines Betätigungsmechanismus verkantet. Dadurch kann zudem in vorteilhafter Weise eine Übertragung der durch Manipulation in einer der Teiltreibstangen erzeugten Druckkraft auf die andere Teiltreibstange verhindert werden. Eine von den Teiltreibstangen in den Grundkörper eingeleitete durch Betätigung erzeugte Zugkraft bewirkt eine Translationsbewegung des Grundkörpers in Betätigungsrichtung. Dadurch kann in vorteilhafter Weise eine Übertragung der durch Betätigung in einer der Teiltreibstangen erzeugten Zugkraft auf die andere Teiltreibstange ermöglicht werden.

Erfindungsgemäß ist ein erster Schenkel des Grundkörpers drehbeweglich um eine erste Drehachse mit einer ersten Teiltreibstange verbunden, und ein zweiter Schenkel des Grundkörpers ist drehbeweglich um eine zweite Drehachse mit einer zweiten Teiltreibstange verbunden. Hierbei kann die erste Drehachse beispielsweise am freien Ende des ersten Schenkels und an einem, dem ersten Schenkel zugewandten Ende der ersten Teiltreibstange angeordnet werden. Die zweite Drehachse kann beispielsweise mittig am zweiten Schenkel und an einem, dem zweiten Schenkel zugewandten Ende der zweiten Teiltreibstange angeordnet werden. Dadurch kann ein freies Ende des zweiten Schenkels das Sperrelement ausbilden, welches bei Manipulation aus einer mit der zweiten Teiltreibstange fluchtenden Stellung in seine Blockierstellung verschwenkt werden kann. Dadurch kann eine durch eine Manipulation bewirkte Schiebebewegung der ersten Teiltreibstange eine Translationsbewegung der ersten Drehachse und eine Drehbewegung des Grundkörpers um die zweite Drehachse bewirken, durch welche das Sperrelement aus einer mit der zweiten Teiltreibstange fluchtenden Stellung in seine Blockierstellung verschwenkt werden kann. Eine durch eine Manipulation bewirkte Schiebebewegung der zweiten Teiltreibstange kann eine Translationsbewegung der zweiten Drehachse und eine Drehbewegung des Grundkörpers um die erste Drehachse bewirken, durch welche das Sperrelement aus einer mit der zweiten Teiltreibstange fluchtenden Stellung in seine Blockierstellung verschwenkt werden kann. Zudem kann ein mit dem ersten Schenkel verbundenes Ende des zweiten Schenkels eine erste Anlagekontur ausbilden, welche zur Übertragung der durch Betätigung erzeugten Zugkraft mit einer zweiten Anlagekontur zusammenwirken, welche an dem, dem zweiten Schenkel zugewandten Ende der zweiten Teiltreibstange ausgebildet ist. Dadurch kann eine durch eine Betätigung bewirkte Schiebebewegung der ersten Teiltreibstange Translationsbewegungen der ersten Drehachse, des Grundkörpers und der zweiten Teiltreibstange mit der zweiten Drehachse bewirken, welche den Treibriegel von der entriegelten Stellung in die verriegelte Stellung bewegen kann. Eine durch eine Betätigung bewirkte Schiebebewegung der zweiten Teiltreibstange kann Translationsbewegungen der zweiten Drehachse, des Grundkörpers und der ersten Teiltreibstange mit der ersten Drehachse bewirken, wodurch sich der Treibriegel von der verriegelten Stellung in die entriegelte Stellung bewegen kann.

In weiterer vorteilhafter Ausgestaltung der Verriegelungsanordnung kann im verriegelten Zustand eine obere Treibstange mit ihrem ersten Ende in eine am Rahmen angeordnete erste Aussparung eingreifen, und eine untere Treibstange kann mit ihrem ersten Ende in eine im Boden angeordnete zweite Aussparung eingreifen. Hierbei können die obere Treibstange und die untere Treibstange über den Betätigungsmechanismus miteinander gekoppelt werden. Der Betätigungsmechanismus kann vorzugsweise ein manuell oder maschinell angetriebenes Zahnrad und ein mit der oberen Treibstange gekoppeltes erstes Zahnsegment und ein mit der unteren Treibstange gekoppeltes zweites Zahnsegment umfassen, wobei das angetriebene Zahnrad die beiden Zahnsegmente kämmen und in entgegengesetzte Richtungen verschieben kann. Hierbei kann die Drehbewegung des Zahnrads über das erste Zahnsegment in die Schiebebewegung der ersten Treibstange und über das zweite Zahnsegment in die Schiebebewegung der zweiten Treibstange umgewandelt werden, welche der Schiebebewegung der ersten Treibstange entgegen gerichtet ist. In vorteilhafter Ausgestaltung des Betätigungsmechanismus kann ein Antrieb beispielsweise mit dem Zahnrad verbunden werden und in Abhängigkeit von mindestens einem Steuersignal eine automatische Betätigung bewirken. Der Antrieb kann beispielsweise als Elektromotor ausgeführt werden.

In weiterer vorteilhafter Ausgestaltung der Verriegelungsanordnung kann die Rückschiebesicherung an der unteren Treibstange ausgebildet werden, wobei das erste Ende an der ersten Teiltreibstange ausgebildet und das zweite Zahnsegment mit der zweiten Teiltreibstange gekoppelt werden kann. Dadurch erzeugt das Zahnrad in der verriegelten Stellung über die beiden Zahnsegmente die Zugkraft, welche die ersten Enden der Treibstangen aus den Aussparungen zieht bzw. bewegt. Bei der Translationsbewegung von der entriegelten Stellung in die verriegelte Stellung erzeugt das Gewicht der unteren Treibstange die Zugkraft, welche die durch Betätigung bewirkte Schiebebewegung der ersten Teiltreibstange erzeugen und die Translationsbewegungen der ersten Drehachse, des Grundkörpers und der zweiten Teiltreibstange mit der zweiten Drehachse bewirken kann.

Nachfolgend werden Ausführungsbeispiele der Erfindung anhand von zeichnerischen Darstellungen näher erläutert. In den zeichnerischen Darstellungen bezeichnen gleiche Bezugszeichen Komponenten bzw. Elemente, die gleiche bzw. analoge Funktionen ausführen.

Dabei zeigen:
- Fig. 1: eine schematische Darstellung eines Ausführungsbeispiels einer erfindungsgemäßen Anlage mit einem Ausführungsbeispiel einer erfindungsgemäßen Verriegelungsanordnung für einen Flügel,
- Fig. 2: eine schematische Teilschnittdarstellung einer Rückschiebesicherung der erfindungsgemäßen Verriegelungsanordnung für einen Flügel aus Fig. 1 im nicht aktivierten Zustand, und
- Fig. 3: eine schematische Teilschnittdarstellung der Rückschiebesicherung der erfindungsgemäßen Verriegelungsanordnung für einen Flügel aus Fig. 2 im aktivierten Zustand.

Wie aus Fig. 1 bis 3 ersichtlich ist, ist das dargestellte Ausführungsbeispiel einer erfindungsgemäßen Anlage 1 eine Türanlage mit einem beweglichen Flügel 3 und einer Verriegelungsanordnung 10. Im dargestellten Ausführungsbeispiel ist der bewegliche Flügel 3 als Schwenkflügel ausgeführt ist, welcher durch zwei Bänder 7 verschwenkbar an einem nicht näher bezeichneten Türrahmen gelagert ist.

Wie aus Fig. 1 bis 3 weiter ersichtlich ist, umfasst die dargestellte erfindungsgemäße Verriegelungsanordnung 10 für einen Flügel 3 einen Treibriegel 11, welcher mindestens eine Treibstange 12, 14 aufweist und zwischen einem verriegelten Zustand, in welchem die mindestens eine Treibstange 12, 14 mit einem ersten Ende 12.1, 14.1 in eine korrespondierende Aussparung 9A, 9B eingreift, und einem entriegelten Zustand bewegbar ist, in welchem das erste Ende 12.1, 14.1 der mindestens einen Treibstange 12, 14 außerhalb der korrespondierenden Aussparung 9A, 9B angeordnet ist.

Erfindungsgemäß weist eine Rückschiebesicherung 20 ein Sperrelement 29 auf, welches sich im verriegelten Zustand bei einer Manipulation der mindestens einen Treibstange 12, 14 verkantet und eine Bewegung der mindestens einen Treibstange 12, 14 blockiert, welche das erste Ende 12.1, 14.1 der mindestens einen Treibstange 12, 14 aus der Aussparung 9A, 9B bewegen würde.

Wie aus Fig. 1 weiter ersichtlich ist, umfasst die Verriegelungsanordnung 10 im dargestellten Ausführungsbeispiel eine obere Treibstange 12, welche im dargestellten verriegelten Zustand mit ihrem ersten Ende 12.1 in eine am Rahmen angeordnete erste Aussparung 9A eingreift, und eine untere Treibstange 14, welche im dargestellten verriegelten Zustand mit ihrem ersten Ende 14.1 in eine im Boden angeordnete zweite Aussparung 9B eingreift. Die obere Treibstange 12 und die untere Treibstange 14 sind über einen Betätigungsmechanismus 5 miteinander gekoppelt. Im dargestellten Ausführungsbeispiel umfasst der Betätigungsmechanismus 5 ein manuell oder durch einen Antrieb angetriebenes nicht dargestelltes Zahnrad und ein mit der oberen Treibstange 12 gekoppeltes nicht dargestelltes erstes Zahnsegment und ein mit der unteren Treibstange 14 gekoppeltes nicht dargestelltes zweites Zahnsegment, wobei das angetriebene Zahnrad die beiden Zahnsegmente kämmt und in entgegengesetzte Richtungen verschiebt.

Wie aus Fig. 1 bis 3 weiter ersichtlich ist, ist die Rückschiebesicherung 20 an der unteren Treibstange 14 ausgebildet. Wie aus Fig. 2 und 3 weiter ersichtlich ist, umfasst die untere Treibstange 14 zwei Teiltreibstangen 14A, 14B, zwischen denen ein winkliger Grundkörper 21 der Rückschiebesicherung 20 drehbar angeordnet ist. Zudem ist im dargestellten Ausführungsbeispiel das erste Ende 14.1 der unteren Treibstange 14 an der ersten Teiltreibstange 14A ausgebildet und das zweite Zahnsegment ist im dargestellten Ausführungsbeispiel mit der zweiten Teiltreibstange 14B gekoppelt.

Wie aus Fig. 2 und 3 weiter ersichtlich ist, ist der winklige Grundkörper 21 so zwischen den beiden Teiltreibstangen 14A, 14B gelagert, dass eine von den Teiltreibstangen 14A, 14B in den Grundkörper 21 eingeleitete durch Manipulation erzeugte Druckkraft FD1, FD2 eine Drehbewegung des Grundkörpers 21 um eine Drehachse DA, DB bewirkt, welche das Sperrelement 29 gegen ein Gehäuse 5.1 des Betätigungsmechanismus 5 verkantet. Eine von den Teiltreibstangen 14A, 14B in den Grundkörper 21 eingeleitete durch Betätigung erzeugte Zugkraft FZ1, FZ2 bewirkt eine Translationsbewegung des Grundkörpers 21 in Betätigungsrichtung. Wie aus Fig. 2 und 3 weiter ersichtlich ist, ist ein erster Schenkel 22 des Grundkörpers 21 drehbeweglich um eine erste Drehachse DA mit einer ersten Teiltreibstange 14A verbunden. Ein zweiter Schenkel 24 des Grundkörpers 21 ist drehbeweglich um eine zweite Drehachse DB mit einer zweiten Teiltreibstange 14B verbunden. Hierbei ist die erste Drehachse DA am freien Ende des ersten Schenkels 22 und an einem, dem ersten Schenkel 22 zugewandten Ende 14.2 der ersten Teiltreibstange 14A angeordnet. Die zweite Drehachse DB ist mittig am zweiten Schenkel 24 und an einem, dem zweiten Schenkel 24 zugewandten Ende 14.3 der zweiten Teiltreibstange 14A angeordnet.

Wie aus Fig. 2 und 3 weiter ersichtlich ist, bildet ein freies Ende des zweiten Schenkels 24 das Sperrelement 29 aus, welche in dem in Fig. 2 dargestellten nicht aktivierten Zustand mit einer Außenkontur der zweiten Teiltreibstange 14B fluchtet und in dem in Fig. 3 dargestellten aktivierten Zustand über die Außenkontur der zweiten Teiltreibstange 14B übersteht und mit dem Gehäuse 5.1 des Betätigungsmechanismus 5 verkantet bzw. verhakt. Der Abstand zwischen der Außenkontur der zweiten Teiltreibstange 14B und dem Gehäuse 5.1 des Betätigungsmechanismus 5 ist in vorteilhafter Weise so gewählt, dass das erste Ende 14.1 der unteren Treibstange 14 noch in die zweite Aussparung 9B im Boden eingreift und der Treibriegel 11 noch in der verriegelten Stellung verbleibt.

Wie aus Fig. 2 und 3 weiter ersichtlich ist, bildet ein mit dem ersten Schenkel 22 verbundenes Ende des zweiten Schenkels 24 eine erste Anlagekontur 28 aus, welche zur Übertragung der durch Betätigung erzeugten Zugkraft FZ1, FZ2 mit einer zweiten Anlagekontur 18 zusammenwirkt, welche an dem, dem zweiten Schenkel 24 zugewandten Ende 14.3 der zweiten Teiltreibstange 14B ausgebildet ist.

Wie aus Fig. 2 weiter ersichtlich ist, erzeugt eine, durch eine Betätigung erzeugte erste Zugkraft FZ1, welche in der Darstellung nach oben wirkt, eine zugehörige Schiebebewegung der zweiten Teiltreibstange 14B, welche Translationsbewegungen der zweiten Drehachse DB, des Grundkörpers 21 und der ersten Teiltreibstange 14A mit der ersten Drehachse DA bewirkt. Dadurch liegt die erste Anlagekontur 28 des zweiten Schenkels 24 an der zweiten Anlagekontur 18 der zweiten Teiltreibstange 14B an, so dass die durch Betätigung erzeugte erste Zugkraft FZ1 über den Grundkörper 21 auf die erste Teiltreibstange 14A übertragen wird, und das erste Ende 14.1 der unteren Zugstange 14 aus der zweiten Aussparung 9B im Boden gezogen wird. Dadurch wird der Treibriegel 11 von der verriegelten in die entriegelte Stellung bewegt. In der entriegelten Stellung wirkt im dargestellten Ausführungsbeispiel die Gewichtskraft der ersten Teiltreibstange 14A als zweite Zugkraft FZ2 auf die erste Teiltreibstange 14A. Die zweite Zugkraft FZ2 wirkt in der Darstellung nach unten. Wird im Betätigungsmechanismus 5 eine Betätigung zum Verriegeln ausgeführt, indem beispielsweise eine Sperre aufgehoben wird, dann bewirkt eine zugehörige durch die zweite Zugkraft FZ2 erzeugte Schiebebewegung der ersten Teiltreibstange 14A Translationsbewegungen der ersten Drehachse DA, des Grundkörpers 21 und der zweiten Teiltreibstange 14B mit der zweiten Drehachse DB. Dadurch liegt die erste Anlagekontur 28 des zweiten Schenkels 24 an der zweiten Anlagekontur 18 der zweiten Teiltreibstange 14B an, so dass die durch Betätigung erzeugte zweite Zugkraft FZ2 über den Grundkörper 21 auf die zweite Teiltreibstange 14B übertragen wird, und das erste Ende 14.1 der unteren Zugstange 14 in die zweite Aussparung 9B im Boden bewegt wird.

Wie aus Fig. 3 weiter ersichtlich ist, bewirkt eine durch eine Manipulation erzeugte erste Druckkraft FD1 eine Schiebebewegung der ersten Teiltreibstange 14A, welche eine Translationsbewegung der ersten Drehachse DA und eine Drehbewegung des Grundkörpers 21 um die zweite Drehachse DB bewirkt, so dass das Sperrelement 29 über die Außenkontur der zweiten Teiltreibstange 14B übersteht und mit dem Gehäuse 5.1 des Betätigungsmechanismus 5 verkantet bzw. verhakt und eine weitere Translationsbewegung bzw. Schiebebewegung der ersten Teiltreibstange 14A nach oben blockiert. Eine durch eine Manipulation erzeugte zweite Druckkraft FD2 bewirkt eine Schiebebewegung der zweiten Teiltreibstange 14B, welche analog eine Translationsbewegung der zweiten Drehachse DB und eine Drehbewegung des Grundkörpers 21 um die erste Drehachse DA bewirkt, so dass das Sperrelement 29 über die Außenkontur der zweiten Teiltreibstange 14B übersteht und mit dem Gehäuse 5.1 des Betätigungsmechanismus 5 verkantet bzw. verhakt und eine weitere Translationsbewegung bzw. Schiebebewegung der zweiten Teiltreibstange 14A nach unten blockiert.

Ausführungsformen der erfindungsgemäßen Verriegelungsanordnung ermöglichen eine besonders kompakten Bauform und mit einer geringen Teilezahl. Die Verriegelungsanordnung kann in vorteilhafter Weise einfach montiert und kostengünstig beschafft werden.

### Bezugszeichenliste

- 1: Anlage
- 3: Flügel
- 5: Betätigungsmechanismus
- 5.1: Gehäuse
- 7: Band
- 9A, 9B: Aussparung
- 10: Verriegelungsanordnung
- 11: Treibriegel
- 12: obere Treibstange
- 12.1: erstes Ende der oberen Treibstange
- 14: untere Treibstange
- 14A, 14B: Teiltreibstange
- 14.1: erstes Ende der unteren Treibstange
- 14.2: Ende der unteren Teiltreibstange
- 14.3: Ende der oberen Teiltreibstange
- 18: erste Anlagekontur
- 20: Rückschiebesicherung
- 21: Grundkörper (Winkelelement)
- 22: erster Schenkel
- 24: zweiter Schenkel
- 28: zweite Anlagekontur
- 29: Sperrelement
- DA, DB: Drehachse
- FD1, FD2: Druckkraft
- FZ1, FZ2: Zugkraft

## Patentansprüche

1. Verriegelungsanordnung (10) für einen Flügel (3), mit einem Treibriegel (11), welcher mindestens eine Treibstange (12,14) aufweist und zwischen einem verriegelten Zustand, in welchem die mindestens eine Treibstange (12, 14) mit einem ersten Ende (12.1, 14.1) in eine korrespondierende Aussparung (9A, 9B) eingreift, und einem entriegelten Zustand bewegbar ist, in welchem das erste Ende (12.1, 14.1) der mindestens einen Treibstange (12, 14) außerhalb der korrespondierenden Aussparung (9A, 9B) angeordnet ist,
wobei eine Rückschiebesicherung (20) ein Sperrelement (29) aufweist, welches sich im verriegelten Zustand bei einer Manipulation der mindestens einen Treibstange (12, 14) verkantet und eine Bewegung der mindestens einen Treibstange (12, 14) blockiert, welche das erste Ende (12.1, 14.1) der mindestens einen Treibstange (12, 14) aus der korrespondierenden Aussparung (9A, 9B) bewegen würde, und
die mindestens eine Treibstange (12, 14) zwei Teiltreibstangen (14A, 14B) umfasst, zwischen denen ein winkliger Grundkörper (21) der Rückschiebesicherung (20) drehbar angeordnet ist,
wobei der winklige Grundkörper (21) so zwischen den beiden Teiltreibstangen (14A, 14B) gelagert ist, dass eine von den Teiltreibstangen (14A, 14B) in den Grundkörper (21) eingeleitete durch Manipulation erzeugte Druckkraft (FD1, FD2) eine Drehbewegung des Grundkörpers (21) um eine Drehachse (DA, DB) bewirkt, welche das Sperrelement (29) gegen ein Gehäuse (5.1) des Betätigungsmechanismus (5) verkantet, und eine von den Teiltreibstangen (14A, 14B) in den Grundkörper (21) eingeleitete durch Betätigung erzeugte Zugkraft (FZ1, FZ2) eine Translationsbewegung des Grundkörpers (21) in Betätigungsrichtung bewirkt, **dadurch gekennzeichnet, dass** ein erster Schenkel (22) des Grundkörpers (21) drehbeweglich um eine erste Drehachse (DA) mit einer ersten Teiltreibstange (14A) verbunden ist, und ein zweiter Schenkel (24) des Grundkörpers (21) drehbeweglich um eine zweite Drehachse (DB) mit einer zweiten Teiltreibstange (14B) verbunden ist.

2. Verriegelungsanordnung (10) nach Anspruch 1,
**dadurch gekennzeichnet,**
**dass** die erste Drehachse (DA) am freien Ende des ersten Schenkels (22) und an einem, dem ersten Schenkel (22) zugewandten Ende (14.2) der ersten Teiltreibstange (14A) angeordnet ist.

3. Verriegelungsanordnung (10) nach Anspruch 1 oder 2,
**dadurch gekennzeichnet,**
**dass** die zweite Drehachse (DB) mittig am zweiten Schenkel (24) und an einem, dem zweiten Schenkel (24) zugewandten Ende (14.3) der zweiten Teiltreibstange (14A) angeordnet ist.

4. Verriegelungsanordnung (10) nach Anspruch 3,
**dadurch gekennzeichnet,**
**dass** ein freies Ende des zweiten Schenkels (24) das Sperrelement (29) ausbildet.

5. Verriegelungsanordnung (10) nach Anspruch 3 oder 4,
**dadurch gekennzeichnet,**
**dass** ein mit dem ersten Schenkel (22) verbundenes Ende des zweiten Schenkels (24) eine erste Anlagekontur (28) ausbildet, welche zur Übertragung der durch Betätigung erzeugten Zugkraft (FZ1, FZ2) mit einer zweiten Anlagekontur (18) zusammenwirkt, welche an dem, dem zweiten Schenkel (24) zugewandten Ende (14.3) der zweiten Teiltreibstange (14A) ausgebildet ist.

6. Verriegelungsanordnung (10) nach Anspruch 5,
**dadurch gekennzeichnet,**
**dass** eine durch eine Manipulation bewirkte Schiebebewegung der ersten Teiltreibstange (14A) eine Translationsbewegung der ersten Drehachse (DA) und eine Drehbewegung des Grundkörpers (21) um die zweite Drehachse (DB) bewirkt, wobei eine durch eine Manipulation bewirkte Schiebebewegung der zweiten Teiltreibstange (14B) eine Translationsbewegung der zweiten Drehachse (DB) und eine Drehbewegung des Grundkörpers (21) um die erste Drehachse (DA) bewirkt.

7. Verriegelungsanordnung (10) nach Anspruch 5 oder 6,
**dadurch gekennzeichnet,**
**dass** eine durch eine Betätigung bewirkte Schiebebewegung der ersten Teiltreibstange (14A) Translationsbewegungen der ersten Drehachse (DA), des Grundkörpers (21) und der zweiten Teiltreibstange (14B) mit der zweiten Drehachse (DB) bewirken, wobei eine durch eine Betätigung bewirkte Schiebebewegung der zweiten Teiltreibstange (14B) Translationsbewegungen der zweiten Drehachse (DB), des Grundkörpers (21) und der ersten Teiltreibstange (14A) mit der ersten Drehachse (DA) bewirken.

8. Verriegelungsanordnung (10) nach einem der Ansprüche 1 bis 7,
**dadurch gekennzeichnet,**
**dass** im verriegelten Zustand eine obere Treibstange (12) mit ihrem ersten Ende (12.1) in eine am Rahmen angeordnete erste Aussparung (9A) eingreift und eine untere Treibstange (14) mit ihrem ersten Ende (14.1) in eine im Boden angeordnete zweite Aussparung (9B) eingreift.

9. Verriegelungsanordnung (10) nach Anspruch 8,
**dadurch gekennzeichnet,**
**dass** die obere Treibstange (12) und die untere Treibstange (14) über den Betätigungsmechanismus (5) miteinander gekoppelt sind.

10. Verriegelungsanordnung (10) nach Anspruch 9,
**dadurch gekennzeichnet,**
**dass** ein Betätigungsmechanismus (5) ein angetriebenes Zahnrad und ein mit der oberen Treibstange (12) gekoppeltes erstes Zahnsegment und ein mit der unteren Treibstange (14) gekoppeltes zweites Zahnsegment umfasst, wobei das angetriebene Zahnrad die beiden Zahnsegmente kämmt und in entgegengesetzte Richtungen verschiebt.

11. Verriegelungsanordnung (10) nach einem der Ansprüche 8 bis 10,
**dadurch gekennzeichnet,**
**dass** die Rückschiebesicherung (20) an der unteren Treibstange (14) ausgebildet ist, wobei das erste Ende (14.1) an der ersten Teiltreibstange (14A) ausgebildet ist und das zweite Zahnsegment mit der zweiten Teiltreibstange (14B) gekoppelt ist.

12. Anlage (1) mit mindestens einem bewegbaren Flügel (3) und einer Verriegelungsanordnung (10),
**dadurch gekennzeichnet,**
**dass** die Verriegelungsanordnung (10) nach zumindest einem der Ansprüche 1 bis 11 ausgeführt ist.

## Claims

1. Locking arrangement (10) for a leaf/sash (3), having an espagnolette (11) which has at least one driving bar (12, 14) and is movable between a locked state, in which the at least one driving bar (12, 14) engages by a first end (12.1, 14.1) in a corresponding recess (9A, 9B), and an unlocked state, in which the first end (12.1, 14.1) of the at least one driving bar (12, 14) is arranged outside the corresponding recess (9A, 9B), wherein an anti-slide-back safeguard (20) has a blocking element (29) which, in the locked state, wedges upon a manipulation of the at least one driving bar (12, 14) and blocks a movement of the at least one driving bar (12, 14) that would move the first end (12.1, 14.1) of the at least one driving bar (12, 14) out of the corresponding recess (9A, 9B), and the at least one driving bar (12, 14) comprises two part driving bars (14A, 14B) between which an angular basic body (21) of the anti-slide-back safeguard (20) is rotatably arranged, wherein the angular basic body (21) is mounted between the two part driving bars (14A, 14B) in such a way that a pushing force (FD1, FD2) generated by manipulation and introduced by the part driving bars (14A, 14B) into the basic body (21) causes a rotation movement of the basic body (21) about an axis of rotation (DA, DB) that wedges the blocking element (29) against a housing (5.1) of the actuating mechanism (5), and a pulling force (FZ1, FZ2) generated by actuation and introduced by the part driving bars (14A, 14B) into the basic body (21) causes a translational movement of the basic body (21) in the actuating direction, **characterized in that** a first leg (22) of the basic body (21) is connected to a first part driving bar (14A) so as to be rotatable about a first axis of rotation (DA), and a second leg (24) of the basic body (21) is connected to a second part driving bar (14B) so as to be rotatable about a second axis of rotation (DB).

2. Locking arrangement (10) according to Claim 1,
**characterized**
**in that** the first axis of rotation (DA) is arranged at the free end of the first leg (22) and at an end (14.2) of the first part driving bar (14A) that faces towards the first leg (22).

3. Locking arrangement (10) according to Claim 1 or 2,
**characterized**
**in that** the second axis of rotation (DB) is arranged centrally on the second leg (24) and at an end (14.3) of the second part driving bar (14A) that faces towards the second leg (24).

4. Locking arrangement (10) according to Claim 3,
**characterized**
**in that** a free end of the second leg (24) forms the blocking element (29).

5. Locking arrangement (10) according to Claim 3 or 4,
**characterized**
**in that** an end of the second leg (24) that is connected to the first leg (22) forms a first abutment contour (28) which, for the purpose of transmitting the pulling force (FZ1, FZ2) generated by actuation, interacts with a second abutment contour (18) which is formed at the end (14.3) of the second part driving bar (14A) that faces toward the second leg (24).

6. Locking arrangement (10) according to Claim 5,
**characterized**
**in that** a sliding movement of the first part driving bar (14A) that is caused by a manipulation causes a translational movement of the first axis of rotation (DA) and a rotational movement of the basic body (21) about the second axis of rotation (DB), wherein a sliding movement of the second part driving bar (14B) caused by a manipulation causes a translational movement of the second axis of rotation (DB) and a rotational movement of the basic body (21) about the first axis of rotation (DA).

7. Locking arrangement (10) according to Claim 5 or 6,
**characterized**
**in that** a sliding movement of the first part driving bar (14A) caused by an actuation causes translational movements of the first axis of rotation (DA), of the basic body (21) and of the second part driving bar (14B) with the second axis of rotation (DB), wherein a sliding movement of the second part driving bar (14B) that is caused by an actuation causes translational movements of the second axis of rotation (DB), of the basic body (21) and of the first part driving bar (14A) with the first axis of rotation (DA).

8. Locking arrangement (10) according to one of Claims 1 to 7,
**characterized**
**in that**, in the locked state, an upper driving bar (12) engages by its first end (12.1) in a first recess (9A) arranged on the frame, and a lower driving bar (14) engages by its first end (14.1) in a second recess (9B) arranged in the floor.

9. Locking arrangement (10) according to Claim 8,
**characterized**
**in that** the upper driving bar (12) and the lower driving bar (14) are coupled to one another via the actuating mechanism (5).

10. Locking arrangement (10) according to Claim 9,
**characterized**
**in that** an actuating mechanism (5) comprises a driven gearwheel and a first toothed segment coupled to the upper driving bar (12) and a second toothed segment coupled to the lower driving bar (14), wherein the driven gearwheel meshes with the two toothed segments and displaces them in opposite directions.

11. Locking arrangement (10) according to one of Claims 8 to 10,
**characterized**
**in that** the anti-slide-back safeguard (20) is formed on the lower driving bar (14), wherein the first end (14.1) is formed on the first part driving bar (14A) and the second toothed segment is coupled to the second part driving bar (14B).

12. System (1) comprising at least one movable leaf/sash (3) and a locking arrangement (10),
**characterized**
**in that** the locking arrangement (10) is configured according to at least one of Claims 1 to 11.

## Revendications

1. Agencement de verrouillage (10) pour un battant (3), comprenant une crémone (11) qui présente au moins une tige d'entraînement (12, 14) et peut être déplacée entre un état verrouillé dans lequel l'au moins une tige d'entraînement (12, 14) s'engage avec une première extrémité (12.1, 14.1) dans un évidement correspondant (9A, 9B), et un état déverrouillé, dans lequel la première extrémité (12.1, 14.1) de l'au moins une tige d'entraînement (12, 14) est disposée à l'extérieur de l'évidement correspondant (9A, 9B),
une protection contre un glissement vers l'arrière (20) présentant un élément de blocage (29) qui, dans l'état verrouillé, lors d'une manipulation de l'au moins une tige d'entraînement (12, 14), se cale et bloque un déplacement de l'au moins une tige d'entraînement (12, 14) qui déplacerait la première extrémité (12.1, 14.1) de l'au moins une tige d'entraînement (12, 14) hors de l'évidement correspondant (9A, 9B), et
l'au moins une tige d'entraînement (12, 14) comprenant deux tiges d'entraînement partielles (14A, 14B) entre lesquelles est disposé de manière rotative un corps de base coudé (21) de la protection contre un glissement vers l'arrière (20) ,
le corps de base coudé (21) étant supporté entre les deux tiges d'entraînement partielles (14A, 14B) de telle sorte qu'une force de pression (FD1, FD2) introduite par les tiges d'entraînement partielles (14A, 14B) dans le corps de base (21) et générée par manipulation provoque un mouvement de rotation du corps de base (21) autour d'un axe de rotation (DA, DB), qui cale l'élément de blocage (29) contre un boîtier (5.1) du mécanisme d'actionnement (5), et qu'une force de traction (FZ1, FZ2) introduite par les tiges d'entraînement partielles (14A, 14B) dans le corps de base (21) et générée par actionnement provoque un déplacement en translation du corps de base (21) dans la direction d'actionnement,
**caractérisé en ce**
**qu'**une première branche (22) du corps de base (21) est connectée de manière mobile en rotation autour d'un premier axe de rotation (DA) à une première tige d'entraînement partielle (14A), et une deuxième branche (24) du corps de base (21) est connectée de manière mobile en rotation autour d'un deuxième axe de rotation (DB) à une deuxième tige d'entraînement partielle (14B).

2. Agencement de verrouillage (10) selon la revendication 1,
**caractérisé en ce que**
le premier axe de rotation (DA) est disposé à l'extrémité libre de la première branche (22) et à une extrémité (14.2) de la première tige d'entraînement partielle (14A) tournée vers la première branche (22).

3. Agencement de verrouillage (10) selon la revendication 1 ou 2,
**caractérisé en ce que**
le deuxième axe de rotation (DB) est disposé centralement au niveau de la deuxième branche (24) et au niveau d'une extrémité (14.3) de la deuxième tige d'entraînement partielle (14A) tournée vers la deuxième branche (24).

4. Agencement de verrouillage (10) selon la revendication 3,
**caractérisé en ce**
**qu'**une extrémité libre de la deuxième branche (24) constitue l'élément de blocage (29).

5. Agencement de verrouillage (10) selon la revendication 3 ou 4,
**caractérisé en ce**
**qu'**une extrémité de la deuxième branche (24) connectée à la première branche (22) constitue un premier contour d'appui (28) qui coopère, en vue du transfert de la force de traction (FZ1, FZ2) générée par actionnement, avec un deuxième contour d'appui (18) qui est réalisé à l'extrémité (14.3) de la deuxième tige d'entraînement partielle (14A) tournée vers la deuxième branche (24).

6. Agencement de verrouillage (10) selon la revendication 5,
**caractérisé en ce**
**qu'**un mouvement de coulissement de la première tige d'entraînement partielle (14A) provoqué par une manipulation provoque un déplacement en translation du premier axe de rotation (DA) et un mouvement de rotation du corps de base (21) autour du deuxième axe de rotation (DB), un mouvement de coulissement de la deuxième tige d'entraînement partielle (14B), provoqué par une manipulation, provoquant un déplacement en translation du deuxième axe de rotation (DB) et un mouvement de rotation du corps de base (21) autour du premier axe de rotation (DA).

7. Agencement de verrouillage (10) selon la revendication 5 ou 6,
**caractérisé en ce**
**qu'**un mouvement de coulissement de la première tige d'entraînement partielle (14A) provoqué par un actionnement provoque des déplacements en translation du premier axe de rotation (DA), du corps de base (21) et de la deuxième tige d'entraînement partielle (14B) avec le deuxième axe de rotation (DB), un mouvement de coulissement de la deuxième tige d'entraînement partielle (14B), provoqué par un actionnement, provoquant des déplacements en translation du deuxième axe de rotation (DB), du corps de base (21) et de la première tige d'entraînement partielle (14A) avec le premier axe de rotation (DA).

8. Agencement de verrouillage (10) selon l'une quelconque des revendications 1 à 7,
**caractérisé en ce que**
dans l'état verrouillé, une tige d'entraînement supérieure (12) vient en prise avec sa première extrémité (12.1) dans un premier évidement (9A) disposé au niveau du châssis et une tige d'entraînement inférieure (14) vient en prise avec sa première extrémité (14.1) dans un deuxième évidement (9B) disposé dans le sol.

9. Agencement de verrouillage (10) selon la revendication 8,
**caractérisé en ce que**
la tige d'entraînement supérieure (12) et la tige d'entraînement inférieure (14) sont accouplées l'une à l'autre par le biais du mécanisme d'actionnement (5).

10. Agencement de verrouillage (10) selon la revendication 9,
**caractérisé en ce**
**qu'**un mécanisme d'actionnement (5) comprend une roue dentée entraînée et un premier segment denté accouplé à la tige d'entraînement supérieure (12) et un deuxième segment denté accouplé à la tige d'entraînement inférieure (14), la roue dentée entraînée s'engrenant avec les deux segments dentés et les déplaçant dans des directions opposées.

11. Agencement de verrouillage (10) selon l'une quelconque des revendications 8 à 10,
**caractérisé en ce que**
la protection contre un glissement vers l'arrière (20) est réalisée au niveau de la tige d'entraînement inférieure (14), la première extrémité (14.1) étant réalisée au niveau de la première tige d'entraînement partielle (14A) et le deuxième segment denté étant accouplé à la deuxième tige d'entraînement partielle (14B).

12. Installation (1) comprenant au moins un battant mobile (3) et un agencement de verrouillage (10),
**caractérisée en ce que**
l'agencement de verrouillage (10) est réalisé selon au moins l'une quelconque des revendications 1 à 11.
